# FASCICULE DE BREVET EUROPEEN

(11) **EP 0 225 241 B1**
(45) Date de publication et mention de la délivrance du brevet: **17.07.1991**
(21) Numéro de dépôt: 86402512.7
(22) Date de dépôt: 12.11.1986
(51) Int. Cl.: H01F 27/28, H01F 15/02

(54) **Transformateur d'intensité haute fréquence à air**
Kernloser Hochfrequenz-Stromtransformator
Coreless-type high-frequency current transformer

(30) Priorité: 19.11.1985 FR 8517084
(43) Date de publication de la demande: 10.06.1987
(73) Titulaire: GENERAL ELECTRIC CGR S.A., F-92130 Issy les Moulineaux (FR)
(72) Inventeur: Guais, Noel, F-75008 Paris (FR)
(74) Mandataire: Schmit, Christian Norbert Marie

(56) Documents cités:
- US-A- 2 860 312
- US-A- 3 826 967
- US-A- 4 176 335
- US-A- 4 236 133

## Description

La présente invention concerne un transformateur d'intensite haute fréquence à air.

Elle s'applique plus particulièrement à la fabrication de transformateurs dépourvus de noyaux magnétiques pour les appareils médicaux d'imagerie par résonance magnétique généralement connus sous l'abréviation IRM. On sait qu'il est souhaitable pour obtenir un bon fonctionnement de ces appareils de supprimer les causes de déformations des lignes de champ de l'aimant entrant dans la constitution de ces appareils. Or aux fréquences de fonctionnement de ceux-ci, 6 à 30 MHz, les techniques de réalisation connues des transformateurs d'intensité conduisent à utiliser des circuits magnétiques en ferrite pour obtenir un bon couplage magnétique entre enroulements primaire et secondaire des transformateurs. Ces techniques de réalisation vont naturellement à l'encontre des exigences de conception des appareils IRM car la présence d'un transformateur d'intensité en ferrite peut naturellement provoquer des déformations des lignes des champs de l'aimant des appareils IRM. Un tel transformateur, révélé par exemple par le document US-A-4 176 335, ne peut pas convenir car il possède un noyau ferrite et parce que ses brins conducteurs sont répartis d'une manière qui en elle même déformerait les lignes du champ de cet aimant.

Le but de l'invention est de pallier les inconvénients précités.

A cet effet, l'invention a pour objet, un transformateur d'intensité haute fréquence à air, comportant d'une part, un enroulement primaire formé par une lamelle conductrice enroulée sur un mandrin isolant , et d'autre part, un enroulement secondaire à N spires jointives de fil émaillé enroulées au-dessus de la lamelle conductrice, caractérisé en ce que l'enroulement primaire comporte une partie centrale rectangulaire dont les grands côtés s'étendent sur un tour autour du mandrin selon une première direction, et deux parties situées aux extrémités, mesurées selon cette première direction, de la partie centrale, de forme elles aussi à peu près rectangulaire, les grands côtés de ces deux parties s'étendant chacune selon une seule d'une deuxième et d'une troisième direction, de sens opposés l'une à l'autre et toutes deux sensiblement perpendiculairement à la première direction, ces deux parties étant colinéaires lorsque la partie centrale est enroulée sur le mandrin , et en ce que les extrémités de la partie centrale sont tronqués pour éviter le chevauchement des extrémités de cette partie centrale lorsque cette partie centrale est enroulée sur le mandrin.

L'invention a principalement pour avantage qu'elle permet la réalisation de transformateurs d'intensité haute fréquence à air, dans lesquels un couplage maximal peut être obtenu entre les enroulements primaire et secondaire, ce qui compense ainsi en partie l'absence de circuit magnétique.

D'autre part, la forme particulière de la lamelle conductrice qui évite le chevauchement des extrémités de la spire, permet d'obtenir une efficacité maximale de celle-ci sur un tour complet, tout en dispensant de la mise en place de couches d'isolements entre extrémités qui défavoriseraient la qualité du couplage magnétique entre primaire et secondaire.

Egalement, la forme donnée à la spire primaire garantit un bobinage d'épaisseur constante des enroulements primaire et secondaire autour du mandrin et permet ainsi l'obtention du meilleur couplage.

D'autres caractéristiques et avantages de l'invention apparaîtront également à l'aide de la description qui va suivre faite au regard des dessins annexés qui représentent :
- la figure 1 une vue en perspective d'un transformateur d'intensité selon l'invention ;
- la figure 2 un mode de réalisation vu en plan d'une lamelle conductrice pour l'obtention de l'enroulement primaire du transformateur selon l'invention ;
- la figure 3 une représentation d'une lamelle conductrice montée sur un mandrin d'un transformateur selon l'invention ;
- la figure 4 un mode de réalisation de l'écran d'isolement du transformateur représenté à la figure 1.

Le transformateur d'intensité selon l'invention qui est représenté à la figure 1 comprend un mandrin 1 en matière plastique, ou tout autre matériau isolant équivalent, sur lequel sont enroulés successivement, un enroulement primaire 2, un écran métallique 3 et un enroulement secondaire 4. L'enroulement primaire 2 est constitué par une lamelle qui est découpée dans une feuille de clinquant métallique selon le tracé en forme de S représenté à la figure 2, avant d'être enroulé sur le mandrin 1. La lamelle représentée à la figure 2 comprend, une partie centrale 5 de forme à peu près rectangulaire et deux autres parties 6 et 7 de formes également à peu près rectangulaires qui s'étendent selon deux directions opposées l'une à l'autre aux extrémités de la partie centrale. Sur la figure 2, des directions des grands côtés 6₁ , 6₂ d'une part, et 7₁ , 7₂ d'autre part, des parties rectangulaires 6 et 7 sont perpendiculaires à la direction des grands côtés 5₁ et 5₂ du rectangle formant la partie centrale 5.

La longueur L des grands côtés 5₁ , 5₂ de la partie centrale est déterminée pour permettre aux extrémités 6 et 7 d'être en prolongement l'une de l'autre lorsque la partie centrale 5 est enroulée sur le mandrin 1 et les angles formés par les bords adjacents de la lamelle correspondant d'une part, aux côtés 5₂ , 6₂ et d'autre part, aux côtés 5₁ , 7₁ sont tronqués selon une même direction, à 45° par exemple de la direction des côtés 5₁ et 5₂ , pour former les bords 8 et 9 de la figure 2, et éviter le chevauchement des extrémités de la partie centrale 5 lorsqu'elle est enroulée sur le mandrin 1 de la manière représentée la figure 3.

L'écran 3 qui est représenté à la figure 4 permet d'effectuer le blindage électrostatique du transformateur et de limiter les capacités parasites entre primaire et secondaire. Les isolements entre l'écran 3 et les enroulements primaire et secondaire sont réalisés de façon connue à l'aide d'une ou plusieurs couches de feuilles de PTFE (abréviation de polytétrafluoréthylène) ou de papier adhésif.

## Revendications

1. Transformateur d'intensité haute fréquence à air, comportant d'une part, un enroulement primaire (2) formé par une lamelle conductrice enroulée sur un mandrin isolant (1), et d'autre part, un enroulement secondaire (4) à N spires jointives de fil émaillé enroulées au-dessus de la lamelle conductrice, caractérisé en ce que l'enroulement primaire comporte une partie centrale rectangulaire (5) dont les grands côtés (5₁,5₂) s'étendent sur un tour autour du mandrin selon une première direction, et deux parties (6, 7) situées aux extrémités, mesurées selon cette première direction, de la partie centrale (5), de forme elles aussi à peu près rectangulaire, les grands côtés de ces deux parties (6₁,6₂, 7₁,7₂) s'étendant chacune selon une seule d'une deuxième et d'une troisième direction, de sens opposés l'une à l'autre et toutes deux sensiblement perpendiculairement à la première direction, ces deux parties étant colinéaires lorsque la partie centrale (5) est enroulée sur le mandrin (1), et en ce que les extrémités (5₁,5₂) de la partie centrale sont tronqués (8,9) pour éviter le chevauchement des extrémités de cette partie centrale (6, 7) lorsque cette partie centrale (5) est enroulée sur le mandrin (1).

2. Transformateur selon la revendication 1, caractérisé en ce que le mandrin (1) est constitué par un tube en matière plastique.

3. Transformateur selon l'une quelconques des revendications 1 à 2, caractérisé en ce qu'il comprend un écran (3) interposé entre l'enroulement primaire (2) et l'enroulement secondaire (4).

4. Transformateur selon l'une quelconque des revendications 1 à 3, caractérisé en ce que la lamelle (2) est découpée dans une plaque de clinquant en cuivre.

## Claims

1. A high frequency air core current transformer, comprising on the one hand a primary winding (2) constituted by a conductive blade wound on an insulating spool (1) and on the other hand a secondary winding (4) with N touching turns of enameled wire wound over the conductive blade, characterized in that primary winding comprises a central rectangular part (5) whose large sides (5₁ and 5₂) extend as one turn about the spool in a first direction, and two parts (6 and 7) positioned at the ends, considered in this first direction, of the central part (5), they also having a substantially rectangular form, the large sides of these two parts (6₁,6₂,7₁, and 7₂) each extending along a second or third direction, having opposite directions to each other and each being substantially parallel to the first direction, said two parts being colinear when the central part (5) is wound on the spool (1) and in that the ends (5₁ and 5₂) central part are truncated (8 and 9) in order to avoid overlap of the ends of this central part (6 and 7) when this central part (5) is wound on the spool (1).

2. The transformer as claimed in claim 1, characterized in that the spool (1) is constituted by a tube of synthetic resin material.

3. The transformer as claimed in claim 1 or claim 2, characterized in that it comprises a screen (3) placed between the primary winding (2) and the secondary winding (4).

4. The transformer as claimed in any one of the preceding claims 1 through 3, characterized in that the blade (2) is cut from copper foil.

## Patentansprüche

1. Hochfrequenter kernloser Stromtransformator, der einerseits eine Primärwicklung (2), die durch eine um einen isolierenden Dorn (1) gewickelte leitende Lamelle gebildet wird, und andererseits eine Sekundärwicklung (4) mit N nebeneinanderliegenden Windungen aus Emaildraht, die auf die leitende Lamelle gewickelt sind, aufweist, dadurch gekennzeichnet, daß die Primärwicklung einen rechteckigen Mittelteil (5), dessen lange Seiten (5₁, 5₂) sich in einer ersten Richtung in einem Umlauf um den Dorn erstrecken, und zwei Teile (6, 7), die, gemessen in dieser ersten Richtung, an den Enden des Mittelteils (5) angeordnet sind und ebenfalls annähernd rechteckig geformt sind, aufweist, wobei sich die langen Seiten dieser zwei Teile (6₁, 6₂, 7₁, 7₂) jeweils entweder in einer zweiten oder in einer dritten, zur zweiten entgegengesetzten Richtung und jeweils im wesentlichen senkrecht zur ersten Richtung erstrekken, wobei diese zwei Teile kollinear sind, wenn der Mittelteil (5) um den Dorn (1) gewickelt ist, und daß die Enden (5₁, 5₂) des Mittelteils abgeschrägt sind (8, 9), um die Überlappung der Enden (6, 7) dieses Mittelteils zu vermeiden, wenn dieser Mittelteil (5) auf den Dorn (1) gewickelt wird.

2. Transformator gemäß Anspruch 1, dadurch gekennzeichnet, daß der Dorn (1) durch ein Rohr aus Kunststoffmaterial gebildet wird.

3. Transformator gemäß einem der Ansprüche 1 bis 2, dadurch gekennzeichnet, daß er eine zwischen die Primärwicklung (2) und die Sekundärwicklung (4) eingesetzte Abschirmung (3) umfaßt.

4. Transformator gemäß einem der Ansprüche 1 bis 3, dadurch gekennzeichnet, daß die Lamelle (2) aus einer Kupferfolie ausgeschnitten wird.
